# EUROPÄISCHE PATENTSCHRIFT

(11) **EP 3 589 807 B1**
(45) Veröffentlichungstag und Bekanntmachung des Hinweises auf die Patenterteilung: **06.01.2021**
(21) Anmeldenummer: 18709466.9
(22) Anmeldetag: 23.02.2018
(51) Int. Cl.: E05B 37/00, E05B 39/00

(54) **SCHLIESSVORRICHTUNG FÜR BEHÄLTNISSE, TÜREN, SCHRÄNKE, MÖBEL OD DGL**
LOCKING DEVICE FOR CONTAINERS, DOORS, CABINETS, FURNITURE, OR THE LIKE
DISPOSITIF DE FERMETURE POUR CONTENANTS, PORTES, ARMOIRES, MEUBLES OU SIMILAIRES

(30) Priorität: 03.03.2017 DE 102017002014
(43) Veröffentlichungstag der Anmeldung: 08.01.2020
(73) Patentinhaber: Sudhaus GmbH & Co. KG, 58644 Iserlohn (DE)
(72) Erfinder: HARTMANN, Michael, 58644 Iserlohn (DE); DI GIOVANNI, Antonio, 58762 Altena (DE); RASCHKE, Jörg, 51674 Wiehl (DE); LAGUTKIN, Jakob, 59457 Werl (DE)
(74) Vertreter: Lelgemann, Karl-Heinz
(86) Internationale Anmeldenummer: PCT/EP2018/000073
(87) Internationale Veröffentlichungsnummer: WO 2018/157967

(56) Entgegenhaltungen:
- EP-A2- 1 574 641
- CN-A- 105 178 718
- DE-A1- 10 206 991
- DE-A1-102014 006 673
- DE-U1-202009 010 324
- US-B1- 7 958 757

## Beschreibung

Die Erfindung bezieht sich auf eine Schließvorrichtung für Behältnisse, Türen, Schränke, Möbel od.dgl., mit einer Schlossplatte, an der ein Kombinationsschloss mit Stellrädern und ein Sekundärschloss angeordnet sind, und einem Stator, in Bezug auf den die Schlossplatte mit dem Kombinationsschloss und dem Sekundärschloss verdrehbar angeordnet ist, wobei in geschlossenem Zustand der Schließvorrichtung die Schlossplatte mit dem an ihr angeordneten Kombinationsschloss und dem an ihr angeordneten Sekundärschloss in Bezug auf den Stator einen Freilauf von 360 Grad aufweist. Eine solche Schließvorrichtung ist zum Beispiel aus der EP 1 574 641 A2 bekannt.

Bei derartigen Schließvorrichtungen dient das Sekundärschloss dazu, einer Person, die nicht im Besitz des Öffnungscodes bzw. Schlüsselgeheimnisses des Kombinationsschlosses ist, die Möglichkeit zu geben, die Schließvorrichtung zu öffnen. Dies ist beispielsweise dann sinnvoll, wenn die Nutzer der Schließvorrichtungen häufig wechseln, wie dies beispielsweise im Falle von in Schulgebäuden, Sportzentren oder Betrieben mit Leihpersonal vorhandenen Spinden, Schränken od.dgl. der Fall ist. In diesen Fällen sollte z.B. ein Hausmeister die Möglichkeit haben, die mit dem Kombinationsschloss versehene Schließvorrichtung zu öffnen, wenn beispielsweise der frühere Nutzer der Schließvorrichtung nicht mehr mit einem vertretbaren Aufwand auffindbar ist.

Bei den geschilderten Schließvorrichtungen kann dann naturgemäß das Problem auftreten, dass ein Hausmeister oder eine Person, die sich den Schlüssel des Sekundärschlosses in irgendeiner Form unbefugt verschafft hat, Zugang zu dem mittels der Schließvorrichtung geschlossenen Behältnis erlangt.

Aus der DE 10 2014 006 673 A1 ist weiterhin eine Schließvorrichtung bestehend aus einem Kombinationsschloss und einem Sekundärschloss bekannt, in welchem wenn das Sekundärschloss betätigt ist, das Zurücksetzten des Kombinationsschlosses in einen Zustand mit vorgegebenem Öffnungscode durch gleichzeitiges Betätigen eines Betätigungselementes erfolgt.

Ausgehend von dem vorstehend geschilderten Stand der Technik liegt der Erfindung die Aufgabe zugrunde, die gattungsgemäße Schließvorrichtung für Behältnisse, Türen, Schränke, Möbel od.dgl. derart weiterzubilden, dass eine aktuell die Schließvorrichtung befugt nutzende und entsprechend im Besitz des Schlüsselgeheimnisses befindliche Person quasi automatisch darauf aufmerksam gemacht wird, dass die Schließvorrichtung seit der letzten Nutzung durch die genannte Person zumindest einmal mittels Betätigung des Sekundärschlosses geöffnet worden ist.

Diese Aufgabe wird erfindungsgemäß dadurch gelöst, dass bei einer Öffnung der Schließvorrichtung mittels des Sekundärschlosses die Stellräder und ihnen zugeordnete und zu ihnen axial bewegbare Kupplungsnaben des Kombinationsschlosses entkuppelt wird und ein Öffnungscode des Kombinationsschlosses aus einem zum Zeitpunkt der Schließvorrichtung mittels des Sekundärschlosses eingestellten Öffnungscode auf einen vorgegebenen Auslieferungszustandscode rückgestellt wird. Wenn die im Besitz des Schlüsselgeheimnisses bzw. des Öffnungscodes des Kombinationsschlosses befindliche Person bei einer Betätigung der Schließvorrichtung merkt, dass ein Öffnen mittels des ihr bekannten Schlüsselgeheimnisses nicht möglich ist, ist eindeutig geklärt, dass seit der letzten Benutzung der Schließvorrichtung ein durch Betätigung des Sekundärschlosses realisierter Öffnungsvorgang stattgefunden hat.

In technisch-konstruktiv wenig aufwändiger Weise lässt sich die Aufhebung des eingestellten bzw. aktuell eingestellten Öffnungscodes des Kombinationsschlosses der Schließvorrichtung erreichen, wenn das Sekundärschloss als schlüsselbetätigbarer Schließzylinder ausgebildet ist, mittels dessen Betätigung ein Steuerhebel der Schließvorrichtung so verstellbar ist, dass der Eingriff zwischen den Stellrädern und den Kupplungsnaben des Kombinationsschlosses aufhebbar ist. Hierdurch wird dann die eingestellte Relativposition der Stellräder einerseits und der Kupplungsnaben andererseits und damit das aktuell am Kombinationsschloss eingestellte Schlüsselgeheimnis aufgehoben.

Die Rückstellung auf den vorgegebenen Auslieferungszustandscode ist in einfacher Weise bewerkstelligbar, wenn an den Stellrädern des Kombinationsschlosses vorzugsweise herzförmige Stellkurven und an den Kupplungsnaben des Kombinationsschlosses vorzugsweise herzförmige Stellkurven vorgesehen sind, wobei jeder stellradseitigen Stellkurve und jeder kupplungsnabenseitigen Stellkurve jeweils eine Verstellnase eines Verwischhebels zugeordnet ist. Wird der Eingriff zwischen den vorzugsweise herzförmigen stellradseitigen Stellkurven einerseits und den vorzugsweise herzförmigen kupplungsnabenseitigen Stellkurven andererseits durch Betätigung des Sekundärschlosses aufgehoben und werden durch das Zusammenwirken der Verstellnasen des Verwischhebels der Schließvorrichtung mit den stellradseitigen und den kupplungsnabenseitigen Herzkurven die Stellräder und die Kupplungsnasen unabhängig voneinander verstellt, kann das Schlüsselgeheimnis bzw. der Öffnungscode des Kombinationsschlosses der Schließvorrichtung zurück auf den Auslieferungszustandscode gestellt werden.

Gemäß einer zweckmäßigen Weiterbildung der erfindungsgemäßen Schließvorrichtung ist die Schlossplatte mit einem Gehäuse und einer unteren Abschlussplatte gegen die Kraft einer Federeinheit, die die Schlossplatte vom Stator entfernt, zum Stator drückbar, wenn am Gehäuse ausgebildete Aufnahmetaschen mit am Stator ausgebildeten Nasen in Fluchtung angeordnet sind.

Wenn zwecks Öffnung der Schließvorrichtung beim Andrücken der Schlossplatte gegen die Kraft der Federeinheit an den Stator der Verwischhebel mit seinen Verstellnasen in Anlage an die stellradseitigen Stellkurven und die kupplungsnabenseitigen Stellkurven bringbar ist, werden zweckmäßigerweise die Stellräder und die Kupplungsnaben des Kombinationsschlosses so verstellt, dass der Öffnungscode des Kombinationsschlosses auf den Auslieferungszustandscode zurückgestellt wird.

Bei einer vorteilhaften und zweckmäßigen Weiterbildung der erfindungsgemäßen Schließvorrichtung ist aufgrund der Verstellung einer Schieberplatte der Schließvorrichtung mittels eines schlüsselbetätigten Schließzylinders ein Abfragestück der Schließvorrichtung in eine Position verstellbar, in der ein Codierschieber zur Aufhebung des Eingriffs zwischen den Stellrädern und den Kupplungsnaben des Kombinationsschlosses vorzugsweise axial bewegbar ist. Bei dieser Ausführungsform ist mittels des als schlüsselbetätigter Schließzylinder ausgebildeten Sekundärschlosses nicht die Möglichkeit gegeben, die Schließvorrichtung zu öffnen. Vielmehr wird durch die Betätigung des Schließzylinders die Möglichkeit eröffnet, das Schlüsselgeheimnis durch Betätigen des zugänglichen Codierschiebers auf den Ausgangszustand zurückzustellen. Aufgrund des entsprechend geänderten Schlüsselgeheimnisses und dessen Einstellung am Kombinationsschloss, die bei der Betätigung des Codierschiebers realisiert wird, kann die Schließvorrichtung dann geöffnet werden.

Bei einer vorteilhaften Weiterbildung der erfindungsgemäßen Schließvorrichtung sind an den Stellrädern des Kombinationsschlosses vorzugsweise herzförmige Stellkurven und an den Kupplungsnaben des Kombinationsschlosses vorzugsweise herzförmige Stellkurven vorgesehen, wobei jeder stellradseitigen Stellkurve ein federnder Verstellarm einer Rast- bzw. Blattfeder und jeder kupplungsnabenseitigen Stellkurve eine Verstellnase eines Verwischhebels zugeordnet ist.

In konstruktiv-technisch wenig aufwändiger Weise lässt sich die erfindungsgemäße'Schließvorrichtung realisieren, wenn das Abfragestück und ein Mitnehmer der Schließvorrichtung koaxial gelagert und miteinander verbunden sind, so dass beim Öffnen der Schließvorrichtung der Mitnehmer in einer Umlaufbahn des Stators der Schließvorrichtung gehalten und geführt wird und mittels des Abfragestücks Rastarme der Rast- bzw. Blattfeder von den Stellrädern weg bewegbar sind, so dass die Stellräder frei drehbar und mittels der federnden Verstellarme der Rastbzw. Blattfeder und der stellradseitigen Stellkurven in eine fest vorgegebene Zahlenkombination rückstellbar sind.

Im Folgenden wird die Erfindung anhand von Ausführungsformen unter Bezugnahme auf die Zeichnung näher erläutert.

Es zeigen:
- Figur 1: eine Explosionsdarstellung einer Ausführungsform einer erfindungsgemäßen Schließvorrichtung;
- Figur 2: eine Draufsicht auf die in Figur 1 gezeigte Ausführungsform der erfindungsgemäßen Schließvorrichtung in geschlossener Stellung;
- Figur 3: eine Draufsicht auf die in Figur 1 gezeigte Ausführungsform der erfindungsgemäßen Schließvorrichtung in geöffneter Stellung;
- Figur 4: eine Seitenansicht der in den Figuren 1 bis 3 gezeigten Ausführungsform der erfindungsgemäßen Schließvorrichtung im entspannten Zustand;
- Figur 5: eine Seitenansicht der in den Figuren 1 bis 3 gezeigten Ausführungsform der erfindungsgemäßen Schließvorrichtung im niedergedrückten Zustand;
- Figur 6: eine Schnittdarstellung der in den Figuren 1 bis 5 gezeigten Ausführungsform der erfindungsgemäßen Schließvorrichtung im niedergedrückten Zustand;
- Figur 7: eine Hinteransicht der in den Figuren 1 bis 6 gezeigten Ausführungsform der erfindungsgemäßen Schließvbrrichtung;
- Figur 8: eine Schnittansicht der in den Figuren 1 bis 7 gezeigten Ausführungsform der erfindungsgemäßen Schließvorrichtung im entspannten, nicht niedergedrückten Zustand,
- Figur 9: eine Explosionsdarstellung einer weiteren Ausführungsform der erfindungsgemäßen Schließvorrichtung;
- Figur 10: eine Draufsicht auf die in Figur 9 gezeigte Ausführungsform der erfindungsgemäßen Schließvorrichtung in geschlossener bzw. Freilaufstellung;
- Figur 11: den Schnitt E-E in Figur 10;
- Figur 12: eine vergrößerte Darstellung des Ausschnitts F aus Figur 11;
- Figur 13: eine Figur 10 entsprechende Draufsicht auf die in Figur 9 gezeigte Ausführungsform der erfindungsgemäßen Schließvorrichtung in geöffneter Stellung;
- Figur 14: den Schnitt G-G in Figur 13;
- Figur 15: eine vergrößerte Darstellung eines in Figur 14 gezeigten Stellradbereichs;
- Figur 16: eine Draufsicht auf wesentliche Teile eines Kombinationsschlosses der in Figur 9 gezeigten erfindungsgemäßen Schließvorrichtung bei Eingriff zwischen Stellrädern und Kupplungsnaben des Kombinationsschlosses;
- Figur 17: eine Figur 16 entsprechende Draufsicht auf das Kombinationsschloss bei aufgehobenem Eingriff zwischen den Stellrädern und den Kupplungsnaben;
- Figur 18: eine perspektivische Seitenansicht des Kombinationsschlosses bei einem von einem Abfragestück des Kombinationsschlosses zur Betätigung freigegebenen Codierschieber in Codierstellung der erfindungsgemäßen Schließvorrichtung;
- Figur 19: zum Vergleich eine Seitenansicht des Kombinationsschlosses bei vom Abfragestück blockierten Codierschieber in Freilaufstellung der in Figur 9 gezeigten Ausführungsform der erfindungsgemäßen Schließvorrichtung;
- Figur 20: eine perspektivische Darstellung zur Verdeutlichung einer Verwischfunktion in einem Normalbetrieb der in Figur 9 gezeigten Ausführungsform der erfindungsgemäßen Schließvorrichtung;
- Figur 21: eine Draufsicht auf die in Figur 20 gezeigte Ausführungsform der erfindungsgemäßen Schließvorrichtung;
- Figur 22: den Schnitt K-K in Figur 21;
- Figur 23: eine Draufsicht der in Figur 9 gezeigten Ausführungsform der erfindungsgemäßen Schließvorrichtung in geschlossener bzw. Freilaufstellung;
- Figur 24: den Schnitt K-K in Figur 23;
- Figur 25: eine Figur 23 entsprechende Draufsicht der Ausführungsform der erfindungsgemäßen Schließvorrichtung nach Drehung eines Schließzylinders eines Sekundärschlosses derselben;
- Figur 26: den Schnitt L-L in Figur 25;
- Figur 27: eine Draufsicht auf wesentliche Teile des Kombinationsschlosses der in Figur 25 gezeigten Ausführungsform der erfindungsgemäßen Schließvorrichtung bei Eingriff zwischen Stellrädern und Kupplungsnasen;
- Figur 28: eine Seitenansicht der in Figur 27 gezeigten wesentlichen Teile des Kombinationsschlosses;
- Figur 29: eine Figur 28 entsprechende Darstellung des Kupplungsnabenbereichs des Kombinationsschlosses der in Figur 27 gezeigten Ausführungsform der erfindungsgemäßen Schließvorrichtung;
- Figur 30: eine Figur 27 entsprechende Draufsicht bei mittels des Codierschiebers aufgehobenem Eingriff zwischen Stellrädern und Kupplungsnaben;
- Figur 31: eine Figur 29 entsprechende Darstellung des Kupplungsnabenbereichs des in Figur 30 gezeigten Kombinationsschlosses der Ausführungsform der erfindungsgemäßen Schließvorrichtung; und
- Figur 32: eine Figur 31 entsprechende Darstellung des Stellradbereichs.

Eine im Folgenden anhand der Figuren 1 bis 8 erläuterte Ausführungsform einer erfindungsgemäßen Schließvorrichtung 1 dient beispielsweise dazu, ein in den Figuren nicht dargestelltes Büro- oder anderes Möbelstück, z.B. einen Schaltschrank, einen Spind od.dgl., zu verschließen.

Hierzu weist die Schließvorrichtung 1 bei dem in den Figuren 1 bis 8 beschriebenen Ausführungsbeispiel eine Schlosseinheit 2 auf, die in Bezug auf einen Stator 3 der Schließvorrichtung 1, der am in den Figuren 1 bis 8 nicht dargestellten Behältnis, an einer Tür, einem Schrank, einem Möbelstück od.dgl. fest angebracht ist, verdrehbar angeordnet ist.

Im geschlossenen Zustand der Schließvorrichtung 1 ist die Schlosseinheit 2 in Bezug auf den drehfest angeordneten Stator 3 mit einem Freilauf von 360 Grad verdrehbar.

Die Schlosseinheit 2 hat eine obere Schlossplatte 4, eine untere Abschlussplatte 5 und ein zylindrisches Gehäuse 6, dessen Gehäusewandung in Richtung auf den Stator 3 über die untere Abschlussplatte 5 der Schlosseinheit 2 vorsteht.

Zwischen der oberen Schlossplatte 4 und der unteren Abschlussplatte 5 sind im zylindrischen Gehäuse 6 der Schlosseinheit 2 ein Kombinationsschloss 7 und als Sekundärschloss ein Schließzylinder 8 aufgenommen.

Zu dem Kombinationsschloss 7 gehören Stellräder 9, von denen im dargestellten Ausführungsbeispiel der Schließvorrichtung 1 vier vorhanden sind. Die Stellräder 9 sind um eine Achse 10 verdrehbar gelagert und durchragen in der Schlossplatte 4 ausgebildete Durchbrechungen. An den Stellrädern 9 ist ein Schlüsselgeheimnis bzw. ein Öffnungscode des Kombinationsschlosses 7 einstellbar.

Koaxial zu den Stellrädern 9 sind je Stellrad 9 Kupplungsnaben 11 drehbar um die Achse 10 gelagert, wobei die Kupplungsnaben 11 auf der Achse 10 in Axialrichtung beweglich zu den Stellrädern 9 angeordnet sind. Bei einem axialen Eingriff zwischen den Kupplungsnaben 11 einerseits und den ihnen zugeordneten Stellrädern 9 andererseits sind die Stellräder 9 und die Kupplungsnaben 11 drehfest zueinander, bei Aufhebung des axialen Eingriffs können diese zueinander in Rotationsrichtung verstellt werden.

An jedem Stellrad 9 ist eine im dargestellten Ausführungsbeispiel herzförmige Stellkurve 12 vorgesehen; entsprechend ist an jeder Kupplungsnabe 11 eine im dargestellten Ausführungsbeispiel ebenfalls herzförmige Stellkurve 13 ausgebildet.

Den Stellrädern 9 des Kombinationsschlosses 7 ist eine Rasteinheit 14 zugeordnet, die in Rastanlage an Rastflächen bringbar ist, die den Außenumfang eines am Stellrad 9 zwischen dem eigentlichen Stellradabschnitt und der herzförmigen Stellkurve 12 angeordneten Verrastungsabschnitts bilden und mittels der eine mit einem äußerst geringen Kraftaufwand aufhebbare Verrastung der Stellräder 9 in Positionen bewerkstelligt wird, in denen die auf dem Außenumfang der Stellräder 9 vorgesehenen Informationselemente eindeutig bestimmt sind.

Des Weiteren gehört zu dem Kombinationsschloss 1 ein in Figur 2 dargestellter seitlicher Druckknopf 15, der nur dann betätigbar bzw. nicht blockiert ist, wenn am Kombinationsschloss 7 der Öffnungscode bzw. das Schlüsselgeheimnis eingestellt ist. Durch Drücken des seitlichen Druckknopfes 15 ist der axiale Eingriff zwischen den Stellrädern 9 einerseits und den Kupplungsnaben 11 des Kombinationsschlosses 7 andererseits aufhebbar, so dass der Öffnungscode bzw. das Schlüsselgeheimnis des Kombinationsschlosses 7 verändert werden kann, wobei während einer solchen Veränderung des Schlüsselgeheimnisses bzw. des Öffnungscodes der seitliche Druckknopf 15 gedrückt bleiben muss.

Wenn am Kombinationsschloss 7 der Öffnungscode eingestellt ist, gerät ein Abfragestück 16 des Kombinationsschlosses 7 in Eingriff mit in den Kupplungsnaben 11 ausgebildeten Aussparungen.

Formschlüssig verbunden mit dem Abfragestück 16 ist ein Schieber 17, mittels dem über eine Riegelfeder 18 ein Druckriegel 19 aus seiner Ruhestellung in seine Betriebsstellung verstellbar ist, in der mittels des Druckriegels 19 ein Formschluss zwischen der Schlosseinheit 2 einerseits und einem Schließriegel 20 herstellbar ist.

Wenn der Formeingriff zwischen der Schlosseinheit 2 einerseits und dem Schließriegel 20 andererseits mittels des Druckriegels 19 hergestellt ist, ist der Schließriegel 20 gemeinsam mit der Schlosseinheit 2 in Bezug auf den Stator 3 verdrehbar. Durch die Drehbewegung des Schließriegels 20 ist ein fest am Schließriegel 20 angebrachtes Schließglied 21 in eine in den Figuren nicht dargestellte Schlossfalle hinein und aus dieser heraus verstellbar.

Zwischen der Schlosseinheit 2 und dem Stator 3 ist eine Federeinheit 22 angeordnet, mittels der die Schlosseinheit 2 in einem vorgebbaren Abstand vom Stator 3 positionierbar ist.

Wenn an der Unterkante des zylindrischen Gehäuses 6 ausgebildete Aufnahmetaschen 23 mit in entsprechender Anordnung am Stator 3 ausgebildeten radial auswärts vorstehenden Nasen 24 fluchten, kann die Schlosseinheit 2 gegen die Kraft der Federeinheit 22 an den Stator 3 angedrückt werden.

Mittels des neben dem Kombinationsschloss 7 in der Schlosseinheit 2 vorgesehenen Schließzylinders 8 ist bei dessen Betätigung mittels des zugehörigen Schlüssels ein Steuerhebel 25 betätigbar. Bei Betätigung des Steuerhebels 25 mittels des Schließzylinders 8 wird dieser so verstellt, dass er den Eingriff zwischen den Stellrädern 9 einerseits und den Kupplungsnaben 11 andererseits des Kombinationsschlosses 7 aufhebt. Entsprechend wird bei jeder Öffnung der Schließvorrichtung 1 mittels des als Sekundärschloss vorgesehenen Schließzylinders 8 der Eingriff zwischen den Stellrädern 9 einerseits und den Kupplungsnaben 11 andererseits aufgehoben.

Zu dem Kombinationsschloss 7 gehört des Weiteren ein Verwischhebel 26. Der Verwischhebel 26 hat Verstellnasen 27, und zwar je Stellrad 9 eine Verstellnase und je Kupplungsnabe 11 eine Verstellnase.

Die den Stellrädern 9 zugeordneten Verstellnasen des Verwischhebels sind so angeordnet, dass sie auf die stellradseitigen Stellkurven 12 einwirken können. Die den Kupplungsnaben 11 zugeordneten Verstellnasen 27 des Verwischhebels 26 sind so angeordnet, dass sie dann auf die kupplungsnabenseitigen Stellkurven 13 einwirken, wenn mittels des Steuerhebels 25 der Eingriff zwischen den Stellrädern 9 einerseits und den Kupplungsnaben 11 andererseits des Kombinationsschlosses 7 aufgehoben ist.

Mittels des Verwischhebels 26 bzw. seiner den Stellrädern 9 zugeordneten Verstellnasen 27 sind die Stellräder 9 aus ihrer dem Öffnungscode des Kombinationsschlosses 7 entsprechenden und aus jeder anderen Stellung verstellbar, wenn die Schlosseinheit 2 gegen die Kraft der Federeinheit 22 zur Öffnung der Schließvorrichtung 1 in Richtung auf den Stator 3 gedrückt und dann in Bezug auf den Stator 3 in Öffnungsrichtung der Schließvorrichtung 1 gedreht wird. Hierzu ist an der unteren Abschlussplatte 5 ein Stift 28 vorgesehen, der auf einer am Stator 3 vorgesehenen Steuerkurve läuft und der mittels dieser Steuerkurve linear aufwärts und abwärts bewegbar ist. Durch die lineare Aufwärts- und Abwärtsbewegung des abschlussplattenseitigen Stifts 28 ist der Verwischhebel 26 in Richtung der stellradseitigen herzförmigen Stellkurven 12 bewegbar, wodurch bei jeder Drehbewegung der Schlosseinheit 2 eine Verstellung der Stellräder 9 heraus aus der dem Öffnungscode des Kombinationsschlosses 7 entsprechenden Stellung erfolgt.

Wenn das Sekundärschloss bzw. der Schließzylinder 8 betätigt wird, um die Schlosseinheit 2 zur Öffnung der Schließvorrichtung in Bezug auf den Stator 3 zu drehen, ist der Axialeingriff zwischen den Stellrädern 9 einerseits und den Kupplungsnaben 11 andererseits des Kombinationsschlosses 7 aufgehoben. Entsprechend wird bei der Drehbewegung der Schlosseinheit 2 in Bezug auf den Stator 3 der Verwischhebel 26 mittels des Stifts 28 auf- und abwärts bewegt, wobei sowohl die den stellradseitigen Stellkurven 12 zugeordneten Verstellnasen 27 des Verwischhebels 26 als auch die den kupplungsnabenseitigen Stellkurven 13 zugeordneten Verstellnasen 27 des Verwischhebels 26 auf die stellradseitigen bzw. kupplungsnabenseitigen Stellkurven 12, 13 einwirken, so dass der bis zur Betätigung des Sekundärschlosses bzw. Schließzylinders 8 eingestellte Öffnungscode des Kombinationsschlosses 7 aufgehoben und das Kombinationsschloss 7 wieder in den werksseitigen Auslieferungszustandscode zurückgestellt wird.

Um zu verhindern, dass während des Öffnungsvorgangs der Schließvorrichtung 1 die Schlosseinheit 2 mittels der Federeinheit 22 in aufwärtiger Richtung zurückgedrückt wird, verfügt die Schließvorrichtung 1 über einen bajonettartigen Hinterschnitt 29, der am Stator 3 einerseits und am zylindrischen Gehäuse 6 andererseits ausgebildet ist und am besten aus Figur 6 hervorgeht.

In den Figuren 2 und 3 ist die erfindungsgemäße Schließvorrichtung in geschlossener bzw. in geöffneter Stellung gezeigt. Anhand der durch die Durchbrechungen der oberen Schlossplatte 4 der Schlosseinheit 2 vorstehenden Stellräder 9 des Kombinationsschlosses 7 ist das Schlüsselgeheimnis bzw. der Öffnungscode des Kombinationsschlosses 7 einstellbar.

Des Weiteren kann mittels der Stellräder 9 das Schlüsselgeheimnis bzw. der Öffnungscode des Kombinationsschlosses 7 neu einprogrammiert werden, wenn vorher der seitliche Druckknopf 15 betätigt und gehalten wird. Beim Betätigen dieses seitlichen Druckknopfes 15 werden die Kupplungsnaben 11 axial aus den Stellrädern 9 entkoppelt. Selbstverständlich ist es hierfür erforderlich, dass das aktuelle Schlüsselgeheimnis bzw. der aktuelle Öffnungscode des Kombinationsschlosses 7 vorher mittels der Stellräder 9 eingestellt wird, da anderenfalls der seitliche Druckknopf 15 blockiert ist, womit eine Veränderung des Schlüsselgeheimnisses bzw. des Öffnungscodes des Kombinationsschlosses 7 nicht möglich ist.

Zum Öffnen der Schließvorrichtung 1 ist es erforderlich, dass die Schlosseinheit 2 in Richtung auf den Stator 3 gegen die Federeinheit 22 eingedrückt wird, wie dies am besten aus einer Zusammenschau der Figuren 4 und 5 hervorgeht.
Aus der in Figur 7 gezeigten Rückansicht der Schließvorrichtung 1 geht hervor, dass am Außenrand des Stators 3 radial auswärts gerichtete Nasen ausgebildet sind. Nur in einer Drehstellung der Schlosseinheit 2, in der an der Unterkante des zylindrischen Gehäuses 6 der Schlosseinheit 2 ausgebildete Aufnahmetaschen 23 mit den statorseitigen Nasen fluchten, wobei jede statorseitige Nase 24 einer gehäuseseitigen Aufnahmetasche 23 zugeordnet ist, ist ein Eindrücken der Schlosseinheit 2 zum Stator 3 hin überhaupt möglich. Die statorseitigen Nasen 24'und die gehäuseseitigen Aufnahmetaschen 23 weisen jeweils unterschiedliche Abmessungen auf, so dass jede gehäuseseitige Aufnahmetasche 23 einer einzigen statorseitigen Nase 24 zugeordnet ist. Hierdurch ist sichergestellt, dass nur in einer definierten Dreh- bzw. Indizierungsstellung ein Eindrücken der Schlosseinheit 2 möglich ist. In dieser Indizierungsstellung befinden sich die gehäuseseitigen Aufnahmetaschen 23 in korrekter Zuordnung bzw. Fluchtung zu den entsprechenden statorseitigen Nasen 24. Wenn am Kombinationsschloss 7 das aktuell korrekte Schlüsselgeheimnis bzw. der aktuell korrekte Öffnungscode eingegeben ist, gelangt das Abfragestück 16 in die muldenförmigen Aussparungen der Kupplungsnaben 11; dabei wird der Schieber 17 aufgrund der formschlüssigen Verbindung zwischen ihm und dem Abfragestück 16 linear bewegt. Durch die lineare Bewegung des Schiebers 17 wird über die Riegelfeder 18 der Druckriegel 19 zwecks Herbeiführung eines Formschlusses zwischen dem Druckriegel 19 und dem Schließriegel 20 verstellt. Sobald der Formschluss zwischen dem Druckriegel 19 und dem Schließriegel 20 hergestellt ist, kann die Schließvorrichtung 1 geöffnet werden.

Die Schließvorrichtung 1 hat den bajonettartigen Hinterschnitt 29, mittels dem ein Zurückfedern der Schlosseinheit 2 während des Öffnungsvorgangs der Schließvorrichtung 1 verhindert ist. Erst wenn die Schlosseinheit 2 in Bezug auf den Stator 3 in ihre Ausgangsstellung zurückgedreht wird, wird die Schlosseinheit 2 mittels der Federeinheit 22 in ihre Ausgangsstellung zurück gedrückt.

Der am Kombinationsschloss 7 eingestellte Öffnungscode wird während des Öffnungsvorgangs der Schließvorrichtung 1 durch das Abgleiten der Verstellnasen 27 des Verwischhebels 26 auf die herzförmigen Stellkurven 12 der Stellräder 9 verstellt, z.B. wird jedes der Stellräder 9 auf "Null" gestellt. Hierzu tastet der Stift 28 die statorseitige Steuerkurve ab. Durch diese Steuerkurve wird der Stift 28 linear aufwärts und abwärts bewegt, wodurch der Verwischhebel 26 in Richtung der herzförmigen stellradseitigen Stellkurven 12 bewegt wird. Anhand der Bewegung des Verwischhebels 26 bzw. seiner Verstellnasen 27 wird die Rasteinheit 14 von den Stellrädern 9 entkoppelt, so dass eine Verwischung des Öffnungscodes bzw. des Schlüsselgeheimnisses vollendet werden kann. Mittels dieser Verwischfunktion wird gewährleistet, dass unberechtigte Dritte nicht oder nur sehr schwer an das jeweils aktuelle Schlüsselgeheimnis bzw. den jeweils aktuellen Öffnungscode des Kombinationsschlosses 7 gelangen können.

Die Rasteinheit 14 ist vorgesehen, um eine definierte Stellung aller Stellräder 9 des Kombinationsschlosses zueinander zu gewährleisten, wodurch das Ablesen des Schlüsselgeheimnisses bzw. des Öffnungscodes ermöglicht wird.

Bei Öffnung der Schließvorrichtung 1 durch Betätigung des als Sekundärschloss fungierenden Schließzylinders 8 mit Hilfe des passenden Schlüssels werden die Kupplungsnaben 11 und die Stellräder 9 des Kombinationsschlosses mittels des Steuerhebels 25 aus ihrem Eingriff ausgekoppelt.

In diesem Zustand werden sowohl die herzförmigen Stellkurven 12 der Stellräder 9 als auch die herzförmigen Stellkurven 13 der Kupplungsnaben 11 durch die Verstellnasen 27 des Verwischhebels 26 verwischt.

Wird nun die Schlosseinheit 2 in Richtung auf den Stator 3 zu gedrückt und in Öffnungsrichtung der Schließvorrichtung 1 gedreht, so wird das aktuell eingestellte Schlüsselgeheimnis bzw. der aktuell eingestellte Öffnungscode des Kombinationsschlosses beseitigt und das Schlüsselgeheimnis bzw. der Öffnungscode des Kombinationsschlosses automatisch in den werksseitig vorgegebenen Auslieferungszustand zurückgestellt. Hierdurch wird sichergestellt, dass das Schlüsselgeheimnis bzw. der Öffnungscode des Kombinationsschlosses 7 bei Öffnung der Schließvorrichtung 1 mittels des Schließzylinders 8 immer auf den werksseitig vorgegebenen Auslieferungszustandscode zurückgestellt wird.

Hierdurch kann jeglicher Manipulationsversuch durch den Inhaber des Schlüssels des Schließzylinders 8 oder durch einen unbefugten Besitzer des betreffenden Schlüssels ausgeschlossen werden, da der aktuelle Nutzer der Schließvorrichtung 1 bei einer Betätigung dieser Schließvorrichtung 1 merkt, dass das Schlüsselgeheimnis bzw. der Öffnungscode der Schließvorrichtung 1 zurückgesetzt oder ein neuer Öffnungscode bzw. ein neues Schlüsselgeheimnis einprogrammiert worden ist.

Der Freilauf ermöglicht bei einem falsch eingestellten Öffnungscode bzw. Schlüsselgeheimnis des Kombinationsschlosses 7 eine Drehbewegung zwischen Schlosseinheit 2 einerseits und Stator 3 andererseits von 360 Grad. Dies ist sowohl bei der einen Abstand zum Stator 3 aufweisenden Position der Schlosseinheit 2 als auch bei an den Stator 3 angedrückter Schlosseinheit 2 möglich.

Die Verwischfunktion wird bei an den Stator 3 angedrückter Schlosseinheit 2 bei einer Drehbewegung von 360 Grad in jeglicher Richtung sowohl bei korrekt eingegebenem Schlüsselgeheimnis als auch bei nicht korrekt eingegebenem Schlüsselgeheimnis vollzogen.

Eine im Folgenden anhand der Figuren 9 bis 32 erläuterte weitere Ausführungsform der erfindungsgemäßen Schließvorrichtung 1 dient ebenfalls dazu, ein in den Figuren nicht dargestelltes Büro- oder anderes Möbelstück, z.B. einen Schaltschrank, einen Spind od.dgl., zu verschließen.

Hierzu weist die Schließvorrichtung 1 bei dem in den Figuren 9 bis 32 beschriebenen Ausführungsbeispiel eine Schlosseinheit 2 auf, die in Bezug auf einen Stator 3 der Schließvorrichtung 1, der am in den Figuren nicht dargestellten Behältnis, an einer Tür, einem Schrank, einem Möbelstück od.dgl. fest angebracht ist, verdrehbar angeordnet ist.

Im geschlossenen Zustand der Schließvorrichtung 1 ist die Schlosseinheit 2 in Bezug auf den drehfest angeordneten Stator 3 mit einem Freilauf von 360 Grad verdrehbar.

Die Schlosseinheit 2 hat eine obere Schlossplatte 4 und ein zylindrisches Gehäuse 6, das sich in Richtung auf den Stator 3 erstreckt.

Unterhalb der oberen Schlossplatte 4 sind im zylindrischen Gehäuse 6 der Schlosseinheit 2 ein Kombinationsschloss 7 mit einem Schließwerkträger 30 und als Sekundärschloss ein Schließzylinder 8 aufgenommen.

Zu dem Kombinationsschloss 7 gehören Stellräder 9, von denen im dargestellten Ausführungsbeispiel der Schließvorrichtung 1 vier vorhanden sind. Die Stellräder 9 sind um eine Achse 10 verdrehbar gelagert und durchragen in der Schlossplatte 4 ausgebildete Durchbrechungen. An den Stellrädern 9 ist ein Schlüsselgeheimnis bzw. ein Öffnungscode des Kombinationsschlosses 7 einstellbar.

Koaxial zu den Stellrädern 9 ist je Stellrad 9 eine Kupplungsnabe 11 drehbar um die Achse 10 gelagert, wobei die Kupplungsnaben 11 auf der Achse 10 in Axialrichtung beweglich zu den Stellrädern 9 angeordnet sind. Bei einem axialen Eingriff zwischen den Kupplungsnaben 11 einerseits und den ihnen zugeordneten Stellrädern 9 andererseits sind die Stellräder 9 und die Kupplungsnaben 11 drehfest zueinander, bei Aufhebung des axialen Eingriffs können diese zueinander in Rotationsrichtung verstellt werden.

An jedem Stellrad 9 ist eine im dargestellten Ausführungsbeispiel herzförmige Stellkurve 12 vorgesehen; entsprechend ist an jeder Kupplungsnabe 11 eine im dargestellten Ausführungsbeispiel ebenfalls herzförmige Stellkurve 13 ausgebildet.

Den Stellrädern 9 des Kombinationsschlosses 7 ist eine Rastbzw. Blattfeder 31 mit Rastarmen 32 zugeordnet, die in Rastanlage an Verrastungsabschnitte bringbar sind, die am Außenumfang jedes Stellrads 9 ausgebildet sind und mittels denen eine mit einem äußerst geringen Kraftaufwand aufhebbare Verrastung der Stellräder 9 in Positionen bewerkstelligt wird, in denen die auf dem Außenumfang der Stellräder 9 vorgesehenen und an den Durchbrechungen der Schlossplatte 4 sichtbaren Informationselemente eindeutig bestimmt sind.

Außerdem sind an der Rast- bzw. Blattfeder 31 federnde Verstellarme 33 ausgebildet, die so angeordnet sind, dass sie am Außenumfang der an den Stellrädern 9 des Kombinationsschlosses 7 vorgesehenen herzförmigen Stellkurven 12 anliegen und auf diese einwirken.

Des Weiteren gehört zu dem Kombinationsschloss 7 ein Codierschieber 34, der dann betätigbar bzw. nicht blockiert ist, wenn am Kombinationsschloss 7 der Öffnungscode bzw. das Schlüsselgeheimnis eingestellt ist. Durch Verschiebung des Codierschiebers 34 ist der axiale Eingriff zwischen den Stellrädern 9 einerseits und den Kupplungsnaben 11 des Kombinationsschlosses 7 andererseits aufhebbar, so dass der Öffnungscode bzw. das Schlüsselgeheimnis des Kombinationsschlosses 7 verändert werden kann, wobei während einer solchen Veränderung des Schlüsselgeheimnisses bzw. des Öffnungscodes der Codierschieber 34 verschoben bleiben muss.

Wenn am Kombinationsschloss 7 der Öffnungscode eingestellt ist, gerät ein Abfragestück 16 des Kombinationsschlosses 7 in Eingriff mit in den Kupplungsnaben 11 ausgebildeten Aussparungen.

Eine Schieberfeder 36 spannt einen Druckriegel 19 in dessen Ruhestellung vor, in der kein Formschluss zwischen der Schlosseinheit 2 und einem Schließriegel 20 vorliegt. Wenn der Druckriegel 19 aus seiner Ruhestellung in seine Betriebsstellung gerät, ist mittels des Druckriegels 19 ein Formschluss zwischen der Schlosseinheit 2 einerseits und einem Schließriegel 20 andererseits hergestellt.

Wenn der Formeingriff zwischen der Schlosseinheit 2 einerseits und dem Schließriegel 20 andererseits mittels des Druckriegels 19 hergestellt ist, ist der Schließriegel 20 gemeinsam mit der Schlosseinheit 2 in Bezug auf den Stator 3 verdrehbar. Durch die Drehbewegung des Schließriegels 20 ist ein fest am Schließriegel 20 angebrachtes in den Figuren 9 bis 32 nicht dargestelltes Schließglied in eine in den Figuren ebenfalls nicht dargestellte Schlossfalle hinein und aus dieser heraus verstellbar.

Zu dem Kombinationsschloss 7 gehört des Weiteren ein Verwischhebel 37. Der Verwischhebel 37 hat Verstellnasen 38, und zwar je Kupplungsnabe 11 eine Verstellnase 38.

Die den Kupplungsnaben 11 zugeordneten Verstellnasen 38 des Verwischhebels 37 sind so angeordnet, dass sie dann auf die kupplungsnabenseitigen Stellkurven 13 einwirken können, wenn der Eingriff zwischen den Stellrädern 9 einerseits und den Kupplungsnaben 11 andererseits des Kombinationsschlosses 7 aufgehoben ist.

Mittels der Rast- bzw. Blattfeder 31 bzw. ihrer den Stellrädern 9 zugeordneten federnden Verstellarmen 33 sind die Stellräder 9 aus ihrer dem Öffhungscode des Kombinationsschlosses 7 entsprechenden und aus jeder anderen Stellung verstellbar, wenn die Schlosseinheit 2 in Bezug auf den Stator 3 in Öffnungsrichtung der Schließvorrichtung 1 gedreht wird. Hierzu sind im Gehäuse 6 Verwischnocken 40 vorgesehen und gehaltert, die auf einer an einer Unterplatte 39 des Stators 3 vorgesehenen Kulisse laufen und mittels dieser Kulisse linear aufwärts und abwärts bewegbar sind.

Durch die lineare Aufwärts- und Abwärtsbewegung der Verwischnocken 40 wird das Abfragestück 16 so in Bezug auf die Rastbzw. Blattfeder 31 bewegt, dass die Rastarme 32 der Rastbzw. Blattfeder 31 vom Außenumfang der Stellräder 9 weg bewegt werden, während die federnden Verstellarme 33 am Außenumfang der stellradseitigen herzförmigen Stellkurven verbleiben und die stellradseitigen herzförmigen Stellkurven 12 bewegen, wodurch bei jeder Drehbewegung der Schlosseinheit 2 eine Verstellung der Stellräder 9 heraus aus der dem Öffnungscode des Kombinationsschlosses 7 entsprechenden Stellung erfolgt.

Wenn das Sekundärschloss bzw. der Schließzylinder 8, der neben dem Kombinationsschloss 7 in der Schlosseinheit 2 vorgesehen ist, betätigt wird, um die Schlosseinheit 2 zur Öffnung der Schließvorrichtung 1 in Bezug auf den Stator 3 zu drehen, wird zunächst der Schließzylinder 8 mittels des zugehörigen Schlüssels um 90 Grad gedreht. Durch diese Drehbewegung des Schließzylinders 8, an dessen Unterfläche ein Schubnocken 41 ausgebildet ist, wird eine Schieberplatte 35 verschoben. Durch die Bewegung der Schieberplatte 35 wird das am Außenumfang der Kupplungsnaben 11 anliegende Abfragestück 16 vom Außenumfang der Kupplungsnaben 11 weg bewegt. Durch diese Bewegung des Abfragestücks 16 werden, wie sich am besten aus einer Zusammenschau der Figuren 24 und 26 ergibt, die Rastarme 32 der Rast- bzw. Blattfeder 31 vom Außenumfang der Stellräder 9 entfernt. Außerdem wird der Verwischhebel 37, dessen Verstellnasen 38 vor Drehung des Schließzylinders 8 um 90 Grad, wie dies in Figur 24 gezeigt ist, zum Außenumfang der Kupplungsnaben 11 einen Abstand aufweisen, mittels der Schieberplatte 35 durch Spannung von zwischen der Schieberplatte 35 und dem Verwischhebel 37 angeordneten Federelementen 42 verschwenkt, bis seine Verstellhasen 38, wie dies aus Figur 26 hervorgeht, am Außenumfang der Kupplungsnaben 11 anliegen.

Außerdem wird, wie dies am besten aus Figur 28 hervorgeht, bei der mittels der Schieberplatte 35 vollzogenen Verstellung des Abfragestücks 16 der Codierschieber 34 freigegeben. Aus einer Zusammenschau der Figuren 27 und 29 geht hervor, dass vor der nun möglichen Betätigung des Codierschiebers 34 der Verwischhebel 37 mit seinen Verstellnasen 38 auf den Außenumfang der Kupplungsnaben 11 drückt. Wenn nun nach Betätigung des Schließzylinders 8 und der dadurch u.a. bewirkten Freigabe des Codierschiebers 34 dieser aus der in Figur 27 gezeigten Stellung in seine in Figur 30 gezeigte Stellung geschoben wird, wird der Eingriff zwischen den Stellrädern 9 und den Kupplungsnaben 11 des Kombinationsschlosses 7 aufgehoben. Durch die Axialverstellung der Kupplungsnaben 11 mittels des Codierschiebers 34 geraten die Verstellnasen 38 des Verwischhebels 37 vom Außenumfang der Kupplungsnaben 11 auf den Außenumfang der kupplungsnabenseitigen herzförmigen Stellkurven 13, wie sich am besten aus einer Zusammenschau der Figuren 29 und 31 ergibt, und verstellen dann die Kupplungsnaben 11 aus der dem aktuell eingestellten Schlüsselgeheimnis des Kombinationsschlosses 7 entsprechenden Position in ihre Ursprungsbzw. Nullposition.

Entsprechend werden nach Aufhebung des Eingriffs zwischen den Stellrädern 9 einerseits und den Kupplungsnaben 11 andererseits die Stellräder 9, ah deren Außenumfang die Rastarme 32 der Rast- bzw. Blattfeder 31 nicht anliegen; wie sich am besten aus Figur 32 ergibt, mittels der am Außenumfang der stellradseitigen herzförmigen Stellkurven 12 anliegenden federnden Verstellarme 33 der Rast- bzw. Blattfeder 31 ebenfalls aus der dem aktuell eingestellten Schlüsselgeheimnis des Kombinationsschlosses 7 entsprechenden Position in ihre Ursprungs- bzw. Nullposition gebracht.

Da das Schlüsselgeheimnis des Kombinationsschlosses durch die Betätigung des Schließzylinders 8 in seine Ursprungs- bzw. Nullposition verstellt ist, ist nunmehr eine Drehung der Schlosseinheit 2 in Bezug auf den Stator 3 und damit ein Öffnen der Schließvorrichtung 1 möglich.

Das Kombinationsschloss 7 ist wieder in den werksseitigen Auslieferungszustandscode zurückgestellt. Ein Nutzer der Schließvorrichtung 1 wird dies bemerken und somit in Kenntnis gesetzt, dass die Schließvorrichtung 1 zwischenzeitig durch jemand Anderen geöffnet worden ist.

In der in den Figuren 10 bis 12 gezeigten geschlossenen bzw. Freilaufstellung der Schließvorrichtung 1 wird das auch eine Sperrfunktion realisierende Abfragestück 16 mittels einer in Figur 9 gezeigten Zugfeder 43 zum Schließwerkträger 30 und damit in Richtung auf die Kupplungsnaben 11 des Kombinationsschlosses 7 gezogen. Mittels einer weiteren in Figur 9 gezeigten Zugfeder 44 wird ein Mitnehmer 45, der koaxial mit dem Abfragestück 16 gelagert ist, gegen das Abfragestück 16 gezogen.

Das Abfragestück 16 liegt am Außenumfang der Kupplungsnaben 11 an. Die Rastarme 32 der Rast- bzw. Blattfeder 31 liegen am Außenumfang der Stellräder 9 des Kombinationsschlosses 7 an.

Die Verstellnasen 38 des Verwischhebels 37 weisen zu den Kupplungsnaben 11 einen Abstand auf und liegen frei. Der Mitnehmer 45 wird durch die Zugfeder 44 zum Abfragestück 16 hin und damit in seine Freilaufstellung gezogen; der Druckriegel 19, der mittels des Mitnehmers 45 aus seiner in Figur 11 gezeigten Sperrstellung in seine Eingriffsstellung stellbar ist, in der er den Formschluss zwischen der Schlosseinheit 2 und dem Schließriegel 20 herstellt, befindet sich in seiner Sperrstellung.

Wenn am Kombinationsschloss 7, wie dies in den Figuren 13 und 14 dargestellt ist, das aktuell korrekte Schlüsselgeheimnis bzw. der aktuell korrekte Öffnungscode eingegeben ist, gelangt das Abfragestück 16 an die Aussparungen der Kupplungsnaben 11; dabei wird der Mitnehmer 45 aufgrund der ihn mit dem Abfragestück 16 verbindenden Zugfeder 44 in seine Offenstellung verstellt. Durch die Verstellung des Mitnehmers 45 wird der Druckriegel 19 zwecks Herbeiführung eines Formschlusses zwischen dem Druckriegel 19 und dem Schließriegel 20 verstellt. Sobald der Formschluss zwischen dem Druckriegel 19 und dem Schließriegel 20 hergestellt ist, kann die Schließvorrichtung 1 geöffnet werden. Bei der Drehung der Schlosseinheit 2 in Bezug auf den Stator 3 wird der Druckriegel 19 in einer in der Unterplatte 39 des Stators 3 ausgebildeten Umlaufbahn 46 geführt.

Der am Kombinationsschloss 7 eingestellte Öffnungscode wird, wie dies am besten aus den Figuren 20 bis 22 hervorgeht, während des Öffnungsvorgangs der Schließvorrichtung 1 durch die Einwirkung der federnden Verstellarme 33 der Rast- bzw. Blattfeder 31 auf die herzförmigen Stellkurven 12 der Stellräder 9 verstellt, z.B. wird jedes der Stellräder 9 auf "Null" gestellt. Hierzu tasten die Verwischnocken 40 die statorseitige Kulisse ab. Durch diese Kulisse werden die Verwischnocken 40 linear aufwärts und abwärts bewegt, wodurch mittels des Abfragestücks 16 die Rastarme 32 der Rast- bzw. Blattfeder 31 von den Stellrädern 9 getrennt werden. Die Verwischung des Öffnungscodes bzw. des Schlüsselgeheimnisses kann vollendet werden. Der Mitnehmer 45 ist in einer weiteren statorseitigen Umlaufbahn '48 gesperrt und kann der Bewegung des Abfragestücks 16 nicht folgen.

Mittels dieser Verwischfunktion wird gewährleistet, dass unberechtigte Dritte nicht oder nur sehr schwer an das jeweils aktuelle Schlüsselgeheimnis bzw. den jeweils aktuellen öffnungscode des Kombinationsschlosses 7 gelangen können.

Eine Neucodierung des Schlüsselgeheimnisses des Kombinationsschlosses 7 wird nunmehr anhand der Figuren 15 bis 18 beschrieben.

Bei am Kombinationsschloss 7 eingestelltem Schlüsselgeheimnis liegt das Abfragestück 16 an den Aussparungen der Kupplüngsnaben 11 an. Die Rastarme 32 der Rast- bzw. Blattfeder 31 liegen am Außenumfang der Stellräder 9 an. Wie aus Figur 16 hervorgeht, sind die Stellräder 9 und die Kupplungsnaben 11 des Kombinationsschlosses 7 noch in Eingriff. Das Abfragestück 16 befindet sich, wie dies am besten aus Figur 18 hervorgeht, in seiner eine Betätigung des Codierschiebers 34 zulassende Freigabestellung. Zur Verdeutlichung ist die eine Betätigung des Codierschiebers 34 sperrende Sperrstellung des Abfragestücks 16 in Figur 19 gezeigt.

Durch die nun mögliche Verschiebung des Codierschiebers 34 in die in Figur 17 dargestellte Position werden die Stellräder 9 und die Kupplungsnaben 11 des Kombinationsschlosses 7 entkoppelt. Ein neues Schlüsselgeheimnis kann eingestellt werden. Durch eine in Figur 9 gezeigte Druckfeder 47 ist der Eingriff zwischen den Stellrädern 9 und den Kupplungsnaben 11 bei Loslassen des Codierschiebers 34 wieder herstellbar.

## Patentansprüche

1. Schließvorrichtung für Behältnisse, Türen, Schränke, Möbel od.dgl., mit einer Schlossplatte (4), an der ein Kombinationsschloss (7) mit Stellrädern (9) und ein Sekundärschloss (8) angeordnet sind, und einem Stator (3), in Bezug auf den die Schlossplatte (4) mit dem Kombinationsschloss (7) und dem Sekundärschloss (8) verdrehbar angeordnet ist, wobei in geschlossenem Zustand der Schließvorrichtung (1) die Schlossplatte (4) mit dem an ihr angeordneten Kombinationsschloss (7) und dem an ihr angeordneten Sekundärschloss (8) in Bezug auf den Stator (3) einen Freilauf von 360 Grad aufweist, **dadurch gekennzeichnet, dass** bei einer Öffnung der Schließvorrichtung (1) mittels des Sekundärschlosses (8) die Stellräder (9) und ihnen zugeordnete und zu ihnen axial bewegbare Kupplungsnaben (11) des Kombinationsschlosses (7) entkoppelt werden und ein Öffnungscode des Kombinationsschlosses (7) aus einem zum Zeitpunkt der Öffnung der Schließvorrichtung (1) mittels des Sekundärschlosses (8) eingestellten Öffnungscode auf einen vorgegebenen Auslieferungszustandscode rückgestellt wird.

2. Schließvorrichtung nach Anspruch 1, bei der das Sekundärschloss (8) als schlüsselbetätigbarer Schließzylinder (8) ausgebildet ist, mittels dessen Betätigung ein Steuerhebel (25) der Schließvorrichtung (1) so verstellbar ist, dass der Eingriff zwischen den Stellrädern (9) und den Kupplungsnaben (11) des Kombinationsschlosses (7) aufhebbar ist.

3. Schließvorrichtung nach Anspruch 1 oder 2, bei der an den Stellrädern (9) des Kombinationsschlosses (7) vorzugsweise herzförmige Stellkurven (12) und an den Kupplungsnaben (11) des Kombinationsschlosses (7) vorzugsweise herzförmige Stellkurven (13) vorgesehen sind, wobei jeder stellradseitigen Stellkurve (12) und jeder kupplungsnabenseitigen Stellkurve (13) jeweils eine Verstellnase (27) eines Verwischhebels (26) zugeordnet ist.

4. Schließvorrichtung nach einem der Ansprüche 1 bis 3, bei der die Schlossplatte (4) mit einem Gehäuse (6) und einer unteren Abschlussplatte (5) gegen die Kraft einer Federeinheit (22), die die Schlossplatte (4) vom Stator (3) entfernt, zum Stator (3) drückbar ist, wenn am Gehäuse (6) ausgebildete Aufnahmetaschen (23) mit am Stator (3) ausgebildeten Nasen (24) in Fluchtung angeordnet sind.

5. Schließvorrichtung nach Anspruch 4, bei der beim Andrücken der Schlossplatte (4) gegen die Kraft der Federeinheit (22) an den Stator (3) der Verwischhebel (26) mit seinen Verstellnasen (27) in Anlage an die stellradseitigen Stellkurven (12) und die kupplungsnabenseitigen Stellkurven (13) bringbar ist und die Stellräder (9) und die Kupplungsnaben (11) des Kombinationsschlosses (7) so verstellt, dass der Öffnungscode des Kombinationsschlosses (7) auf den Auslieferungszustandscode zurückgestellt wird.

6. Schließvorrichtung nach Anspruch 1, bei der aufgrund der Verstellung einer Schieberplatte (35) der Schließvorrichtung (1) mittels eines schlüsselbetätigten Schließzylinders (8) ein Abfrägestück (16) der Schließvorrichtung (1) in eine Position verstellbar ist, in der ein Codierschieber (34) zur Aufhebung des Eingriffs zwischen den Stellrädern (9) und den Kupplungsnaben (11) des Kombinationsschlosses (7) vorzugsweise axial bewegbar ist.

7. Schließvorrichtung nach einem der Ansprüche 1 oder 6, bei der an den Stellrädern (9) des Kombinationsschlosses (7) vorzugsweise herzförmige Stellkurven (12) und an den Kupplungsnaben (11) des Kombinationsschlosses (7) vorzugsweise herzförmige Stellkurven (13) vorgesehen sind, wobei jeder stellradseitigen Stellkurve (12) ein federnder Verstellarm (33) einer Rast- bzw. Blattfeder (31) und jeder kupplungsnabenseitigen Stellkurve (13) eine Verstellnase (38) eines Verwischhebels (37) zugeordnet ist.

8. Schließvorrichtung nach Anspruch 7, bei der das Abfragestück (16) und ein Mitnehmer (45) koaxial gelagert und miteinander verbunden sind, so dass beim Öffnen der Schließvorrichtung (11) der Mitnehmer (45) in einer Umlaufbahn (48) des Stators gehalten und geführt wird und mittels des Abfragestücks (16) Rastarme (32) der Rast- bzw. Blattfeder (31) von den Stellrädern (9), weg bewegbar sind, so dass die Stellräder (9) frei drehbar und mittels der federnden Verstellarme (33) der Rast- bzw. Blattfeder (31) und der stellradseitigen Stellkuren (12) in eine fest vorgegebene Zahlenkombination rückstellbar sind.

## Claims

1. Lock mechanism for receptacles, doors, cupboards, items of furniture or similar, with a lock plate (4), on which a combination lock (7) with adjusting wheels (9) and a secondary lock (8) are arranged, and a stator (3), in relation to which the lock plate (4) with the combination lock (7) and the secondary lock (8) is rotatable, whereby in the closed state of the lock mechanism (1) the lock plate (4), with the combination lock (7) and secondary lock (8) which are mounted on it, has a free-wheel of 360° in relation to the stator (3). This is indicated by the fact that, when the lock mechanism (1) is opened by means of the secondary lock (8), the adjusting wheels (9) and clutch hubs (11) of the combination lock (7), which are allocated to them and axially movable in respect of them, are disengaged, and an opening code of the combination lock (7) as set at the time when the lock mechanism (1) was opened by means of the secondary lock (8) is reset to a predetermined delivery status code.

2. Lock mechanism as per claim 1, in which the secondary lock (8) is designed as a key-operated closing cylinder (8), by actuation of which a reversing lever (25) in the lock mechanism (1) can be moved in such a way that the meshing between the adjusting wheels (9) and clutch hubs (11) of the combination lock (7) is overridden.

3. Lock mechanism as per claim 1 or 2, in which preferably heart-shaped adjusting cams (12) are provided on the adjusting wheels (9) and clutch hubs (11) of the combination lock (7), whereby one adjusting lug (27) of an erasing lever (26) is allocated to each adjusting cam on the adjusting wheel side (12) and one to each adjusting cam on the clutch hub side (13) respectively.

4. Lock mechanism as per any of the claims 1 to 3, in which the lock plate (4) with a housing (6) and a bottom end plate (5) can be pressed against the stator (3) against the force of a spring unit (22), which draws the lock plate (4) away from the stator (3), when locating recesses (23) on the housing (6) are aligned with lugs (24) on the stator (3).

5. Lock mechanism as per claim 4, in which when the lock plate (4) is pressed against the stator (3) against the force of the spring unit (22), the erasing lever (26) with its adjusting lugs (27) is able to be brought into contact with the adjusting cams on the adjusting wheel side (12) and the adjusting cams on the clutch hub side (13), and the adjusting wheels (9) and clutch hubs (11) of the combination lock (7) are set in such a way that the opening code of the combination lock (7) is reset to the delivery status code.

6. Lock mechanism as per claim 1, in which, following the movement of a slide plate (35) of the lock mechanism (1) by means of a key-operated closing cylinder (8), a feeler (16) in the lock mechanism (1) can be set to a position in which a coding slider (34) can be moved, preferably axially, to override the meshing between the adjusting wheels (9) and clutch hubs (11) of the combination lock (7).

7. Lock mechanism as per either of claims 1 or 6, in which preferably heart-shaped adjusting cams (12) and (13) respectively are provided on the adjusting wheels (9) and clutch hubs (11) of the combination lock (7), whereby one resilient adjustable arm (32) of a catch spring or leaf spring (31) is allocated to each adjusting cam on the adjusting wheel side (12), and one adjusting lug (38) of an erasing lever (37) to each adjusting cam on the clutch hub side (13).

8. Lock mechanism as per claim 7, in which the feeler (16) and a carrier (45) are mounted coaxially and connected with each other, so that when the lock mechanism (1)5 is opened, the carrier (45) is retained and guided in an orbit (48) of the stator, and locking arms (32) of the catch spring or leaf spring (31) can be moved away from the adjusting wheels (9) by the feeler (16), so that the adjusting wheels (9) are freely rotatable and can be reset to a preset number combination by means of the resilient adjustable arms (33) of the catch spring or leaf spring (31) and the adjusting cams on the adjusting wheel side (12).

## Revendications

1. Dispositif de verrouillage pour conteneurs, portes, armoires, meubles y compris les éléments de serrure (4), comportant une serrure à combinaison (7) avec des roues de commande (9) et une serrure secondaire (8), et un stator (3), en référence à laquelle la plaque de verrouillage (4) est fixée par la serrure à combinaison (7) et le verrou secondaire (8). Lorsque le dispositif de fermeture (1) est en position fermée, la plaque de fermeture (4) peut réaliser un mouvement libre de 360 degrés par rapport au stator (3), avec la serrure à combinaison (7) qui lui est attribuée et le verrou secondaire (8) qui lui est attribué, **caractérisé par le fait que**, lors d'une ouverture du dispositif de fermeture (1) grâce à la serrure secondaire (8), les roues de réglage (9) et les moyeux d'embrayage associés et mobiles axialement (11) de la serrure à combinaison (7) sont découplés **(ratures)**
**(ratures)** mais également **caractérisé par le fait qu'**un code d'ouverture de la serrure à combinaison (7) qui avait été paramétré au moment de l'ouverture du dispositif de fermeture (7) grâce à la serrure secondaire (8)puisse être réinitialisé au code d'état de livraison prédéfini.
**(ratures)**

2. Dispositif de fermeture conforme à la revendication 1,
dans lequel la serrure secondaire (8) est formée en tant que cylindre de (25) fermeture à clé (8), par lequel un levier de commande (25) du dispositif de fermeture (1) est réglable de manière à pouvoir soulever l'intervention entre les roues de commande (9) et les moyeux d'embrayage (11) de la serrure à combinaison (7).

3. Dispositif de fermeture selon la revendication 1 ou 2, en vertu duquel, des cames de réglage (12) de préférence en forme de cœur sont prévues au niveau des roues de réglage (9) de la serrure à combinaison (7) et sur les moyeux d'embrayage (11) de la serrure à combinaison (13), chaque came de réglage côté roue à ailettes (12) et chaque came de réglage côté moyeu de l'embrayage (13) étant chacune affectée à une came de réglage (27) d'un levier de réinitialisation (26).

4. Dispositif de verrouillage selon l'une des revendications 1 à 3,
dans lequel la plaque de verrouillage (4) peut être pressée contre le stator (3) à l'aide d'un boîtier (6) et d'une plaque d'extrémité inférieure (5) contre la force d'une unité à ressort (22) qui retire la plaque de verrouillage (4) du stator (3) lorsque la réception des poches (23) formées sur le boîtier (6) sont alignées avec des pattes (24) formées sur le stator (3).

5. Dispositif de verrouillage selon la revendication 4, dans lequel, lors de la pression de la plaque de verrouillage (4) contre la force de l'unité de ressort (22) sur le stator (3), le levier de réinitialisation (26) et ses pattes de réglage (27) peut être mis en contact avec les cames de réglage (12) côté roue de réglage et les cames de réglage (13) sur le moyeu d'embrayage et les roues de réglage (9) et les moyeux d'accouplement (11) de la serrure à combinaison (7) étant réglés de manière à ce que le code d'ouverture de la serrure à combinaison (7) soit réinitialisé au code d'état de livraison.

6. Dispositif de fermeture selon la revendication 1, dans lequel, en raison du réglage d'une plaque coulissante (35) du dispositif de fermeture (1) par un cylindre de fermeture à clé (9), un dispositif d'actionnement (16) du dispositif de fermeture (1) est réglable en position, dans laquelle un tiroir de codage (34) est de préférence mobile axialement entre les roues de commande (9) et les moyeux d'embrayage (11) de la serrure à combinaison (7).

7. Dispositif de fermeture conforme à l'une des revendications 1 ou 6, pour lequel des cames de réglage en forme de cœur (12) et des moyeux d'embrayage (11) de la serrure à combinaison (7) sont prévues de préférence sur les roues de réglage (9) en forme de cœur, chaque came de réglage côté roue (12) étant associée à un bras de réglage ressort (33) d'un ressort de chargement ou de lame (31) et à chaque came de réglage côté moyeu de l'embrayage (13), à une came de réglage (38) d'un levier de réinitialisation(37).

8. Dispositif de fermeture selon la revendication 7, dans lequel le levier d'actionnement (16) et un entraîneur (45) sont coaxialement stockés et reliés entre eux de telle manière que, lorsque le dispositif de fermeture (11) est ouvert, les capteurs (45) sont maintenus et guidés dans une orbite (48) du stator et peuvent être déplacés à l'aide du levier d'actionnement (16) bras de roue (32) du ressort de la roue ou de la lame (31) à l'écart des roues de réglage (9), de sorte que les roues de réglage (9) puissent être pivotables librement et être réinitialisables dans une combinaison de chiffres définie à l'aide des bras de réglage à ressort (33) du ressort à ailettes ou à ailettes (31) et des cames de réglage à roues (12).
